# EUROPÄISCHE PATENTSCHRIFT

(11) **EP 1 152 116 B1**
(45) Veröffentlichungstag und Bekanntmachung des Hinweises auf die Patenterteilung: **16.07.2003**
(21) Anmeldenummer: 01108225.2
(22) Anmeldetag: 31.03.2001
(51) Int. Cl.: E06B 3/82

(54) **Türblatt aus Stahlblech**
Steel plate door leaf
Vantail de porte en tôle d'acier

(30) Priorität: 06.05.2000 DE 10022120
(43) Veröffentlichungstag der Anmeldung: 07.11.2001
(73) Patentinhaber: Novoferm GmbH, 46459 Rees (DE)
(72) Erfinder:
(74) Vertreter: Albrecht, Rainer Harald, Dr.-Ing.

(56) Entgegenhaltungen:
- WO-A-96/07004

## Beschreibung

Die Erfindung betrifft ein Türblatt aus Stahlblech bestehend aus einer kastenförmigen Halbschale und einem Deckel, wobei mindestens drei Umfangsflächen der Halbschale nach außen abgewinkelte Randstreifen aufweisen und wobei der Deckel auf den Randstreifen der Halbschale aufliegt, mit den Randstreifen verbunden ist und U-förmig abgewinkelte Randabschnitte aufweist, welche die Randstreifen der Halbschale umgreifen und einen als Hohlkörper ausgebildeten Türfalz bilden.

Bei dem aus DE-U 94 14 135 bekannten Türblatt, von dem die Erfindung ausgeht, bestehen die Umfangsflächen der kastenförmigen Halbschale aus ebenen Flächen mit rechtwinklig angeformten Randstreifen. Zwischen den U-förmig abgewinkelten Randabschnitten des Deckels und den Umfangsflächen der kastenförmigen Halbschale verbleibt fertigungsbedingt ein Spalt, der nicht nur das optische Erscheinungsbild stark beeinträchtigt, sondern auch im Hinblick auf eine spätere Pulverbeschichtung des Türblattes nachteilig ist. Ferner ist die Stabilität des aus einem U-förmig gebogenen Stahlblech bestehenden Türfalzes zumindest dann verbesserungsbedürftig, wenn sehr dünne Bleche verwendet werden.

Der Erfindung liegt die Aufgabe zugrunde, ein Türblatt aus Stahlblech anzugeben, welches einen formstabilen Türfalz mit optisch ansprechendem Abschluss aufweist.

Ausgehend von einem Türblatt mit den eingangs beschriebenen Merkmalen wird die Aufgabe erfindungsgemäß dadurch gelöst, dass an den Umfangsflächen der Halbschale ein Absatz angeformt ist, an dem das Schenkelende der U-förmig zu einem Türfalz umgebogenen Randabschnitte des Deckels aufliegt. Durch die Abstützung an dem Absatz kann der Türfalz auch bei Verwendung dünner Stahlbleche große Anschlagkräfte aufnehmen. Der Anschlussbereich zwischen Türfalz und Stahlblechkörper ist optisch ansprechend, da sich der Absatz und das Schenkelende des U-förmig gebogenen Türfalzes überlappen und ein Spalt nicht mehr wahrnehmbar ist.

Die abgewinkelten Randstreifen der Halbschale sind mit dem Deckel vorzugsweise durch Punktschweißen verbunden. Die abgewinkelten Randstreifen liegen im Innenbereich des Türfalzes und sind von außen nicht sichtbar. Schweißpunkte treten daher optisch nicht in Erscheinung.

Für die Gestaltung der an den Umfangsflächen der Halbschale angeformten Randstreifen ergeben sich verschiedene Möglichkeiten. Sie können im einfachsten Fall als ebene, parallel zur Türblattebene ausgerichtete Streifen ausgebildet sein. Gemäß einer weiteren, bevorzugten Ausführung der Erfindung weisen die an den Umfangsflächen der Halbschale angeformten Randstreifen Auflageflächen und einen nach innen in den Hohlraum des Türfalzes umgebogenen Rand auf. Schließlich können die an den Umfangsflächen der Halbschale angeformten Randstreifen L-förmig ausgebildet sein.

Im folgenden wird die Erfindung anhand einer lediglich ein Ausführungsbeispiel darstellenden Zeichnung erläutert. Es zeigen schematisch
- Fig. 1: einen Querschnitt durch den Randbereich eines erfindungsgemäßen Türblattes,
- Fig. 2: den Fertigungsablauf bei der Herstellung des in Fig. 1 dargestellten Gegenstandes,
- Fig. 3 und 4: weitere Ausgestaltungen des erfindungsgemäßen Türblattes, ebenfalls in Form einer Querschnittsdarstellung durch den Türblattrandbereich.

Das in den Figuren ausschnittsweise im Querschnitt dargestellte Türblatt besteht aus Stahlblech und ist als Innentür, Industrietür oder Feuerschutztür einsetzbar. Es kann eine hier nicht dargestellte schall- oder wärmedämmende Füllung enthalten.

Das Türblatt ist zweischalig ausgebildet und besteht aus einer kastenförmigen Halbschale 1 sowie einem Deckel 2. Mindestens drei Umfangsflächen der Halbschale 1 weisen nach außen abgewinkelte Randstreifen 3 auf. Der Deckel 2 liegt auf den Randstreifen 3 der Halbschale 1 auf, ist mit den Randstreifen 3 durch Punktschweißungen 4 verbunden und weist U-förmig abgewinkelte Randabschnitte auf, welche die Randstreifen 3 der Halbschale 1 umgreifen und einen als Hohlkörper ausgebildeten Türfalz 5 bilden. Den Figuren entnimmt man, dass an die Umfangsfläche 6 der Halbschale 1 ein Absatz 7 angeformt ist, an dem das Schenkelende des U-förmig zu dem Türfalz 5 umgebogenen Randabschnitts des Deckels 2 aufliegt. Die Auflage des Schenkelendes verbessert die Formstabilität des Türfalzes 5. Auch bei Verwendung dünner Stahlbleche kann der erfindungsgemäß ausgebildete Türfalz 5 große Anschlagkräfte aufnehmen. Ferner ist der Übergangsbereich zwischen Türfalz 5 und Türkörper optisch ansprechend gestaltet, da durch die Überdeckung von Absatz 7 und Schenkelende des Türfalzes 5 kein sichtbarer Spalt bleibt und das Schenkelende annähernd stufenfrei an den Türkörper anschließt.

Der Fertigungsablauf bei der Herstellung des in Fig. 1 dargestellten Türblatts wird anhand der Fig. 2 verständlich. Der Deckel 2 wird auf die vorgeformte, kastenförmige Halbschale 1 aufgelegt, wobei die U-förmig abgewinkelten Randabschnitte des Deckels 2, welche den späteren Türfalz 5 bilden, lediglich vorgefalzt sind und noch so weit abstehen, dass Schweißwerkzeuge 8 für die Punktschweißung eingeführt werden können. Nach Herstellen der Punktschweißung 4 wird der vorbereitet gefalzte Randabschnitt zum Türfalz 5 gebogen, bis das Schenkelende an dem Absatz 7 aufliegt.

Die an die Umfangsflächen 6 der Halbschale 1 angeformten, nach außen abstehenden Randstreifen 3 können unterschiedlich gestaltet sein. Bei der in Fig. 1 dargestellten Ausführung besteht der Randstreifen 3 aus einer ebenen Auflagefläche für den Deckel 2 und einen nach innen in den Hohlraum des Türfalzes 5 umgebogenen Rand 9, der die Formstabilität des Randstreifens 3 erhöht und eine Faltkante bei der nachfolgenden Umformung des Deckelrandbereiches bildet. Im Ausführungsbeispiel ist der Rand 9 des Randstreifens um etwa 45° nach innen gebogen.

Bei der in Fig. 3 dargestellten Ausführung ist der an die Umfangsfläche 6 der Halbschale 1 angeformte Randstreifen 3 als ebener Streifen ausgebildet.

Im Ausführungsbeispiel der Fig. 4 weist der an die Umfangsfläche 6 der Halbschale 1 angeformte Randstreifen 3 ein L-förmiges Querschnittsprofil auf. Die Punktschweißung 4 ist an dem zur Umfangsfläche 6 parallelen Schenkel vorgesehen. Es versteht sich, dass die Punktschweißung 4 auch an dem anderen Schenkel des L-förmigen Profils kann.

## Patentansprüche

1. Türblatt aus Stahlblech bestehend aus einer kastenförmigen Halbschale (1) und einem Deckel (2), wobei mindestens drei Umfangsflächen (6) der Halbschale (1) nach außen abgewinkelte Randstreifen (3) aufweisen und wobei der Deckel (2) auf den Randstreifen (3) der Halbschale (1) aufliegt, mit den Randstreifen (3) verbunden ist und U-förmig abgewinkelte Randabschnitte aufweist, welche die Randstreifen (3) der Halbschale (1) umgreifen und einen als Hohlkörper ausgebildeten Türfalz (5) bilden, **dadurch gekennzeichnet, dass** an den Umfangsflächen (6) der Halbschale (1) ein Absatz (7) angeformt ist, an dem das Schenkelende der U-förmig zu einem Türfalz (5) umgebogenen Randabschnitte des Deckels (2) aufliegt.

2. Türblatt nach Anspruch 1, **dadurch gekennzeichnet, dass** die abgewinkelten Randstreifen (3) der Halbschale (1) mit dem Deckel (2) durch Punktschweißen verbunden sind.

3. Türblatt nach Anspruch 1 oder 2, **dadurch gekennzeichnet, dass** die an den Umfangsflächen (6) der Halbschale (1) angeformten Randstreifen (3) als ebene Streifen ausgebildet sind.

4. Türblatt nach Anspruch 1 oder 2, **dadurch gekennzeichnet, dass** die an den Umfangsflächen (6) der Halbschale (1) angeformten Randstreifen (3) eine ebene Auflagefläche und einen nach innen in den Hohlraum des Türfalzes (5) umgebogenen Rand (9) aufweisen.

5. Türblatt nach Anspruch 1 oder 2, **dadurch gekennzeichnet, dass** die an den Umfangsflächen (6) der Halbschale (1) angeformten Randstreifen (3) ein L-förmiges Profil aufweisen.

## Claims

1. A door leaf made of sheet steel, consisting of a box-type half shell (1) and a cover (2), wherein at least three peripheral faces (6) of the half shell (1) comprise outwardly bent edge strips (3) and wherein the cover (2) rests on the edge strips (3) of the half shell (1), is attached to the edge strips (3) and comprises U-shaped, bent edge sections which fit round the edge strips (3) of the half shell (1) and form a door rebate (5) constructed as a hollow body, **characterised in that** a shoulder (7) is integrally formed on the peripheral faces (6) of the half shell (1), and that the limb end of the U-shaped edge sections of the cover (2), which are bent round to form a door rebate (5), rests on said shoulder.

2. A door leaf according to claim 1, **characterised in that** the bent edge strips (3) of the half shell (1) are joined to the cover (2) by spot welds.

3. A door leaf according to claims 1 or 2, **characterised in that** the edge strips (3) which are integrally formed on the peripheral faces (6) of the half shell (1) are formed as flat strips.

4. A door leaf according to claims 1 or 2, **characterised in that** the edge strips (3) which are integrally formed on the peripheral faces (6) of the half shell (1) comprise a flat contact face and an edge (9) which is inwardly bent round into the cavity of the door rebate (5).

5. A door leaf according to claims 1 or 2, **characterised in that** the edge strips (3) which are integrally formed on the peripheral faces (6) of the half shell (1) have an L-shaped profile.

## Revendications

1. Vantail de porte en tôle d'acier composé d'une demi-coque (1) en forme de boîte et d'un couvercle (2), dans lequel au moins trois surfaces périphériques (6) de la demi-coque (1) présentent des bandes latérales (3) rabattues vers l'extérieur, et dans lequel le couvercle (2) est appuyé sur les bandes latérales (3) de la demi-coque (1), est assemblé aux bandes latérales (3) et présente des segments latéraux rabattus en forme de U qui emboîtent les bandes latérales (3) de la demi-coque (1), et forment une feuillure de porte (5) constituée par un corps creux,
**caractérisé en ce que**
le long des surfaces périphériques (6) de la demi-coque (1), est formé un épaulement (7) contre lequel l'extrémité de branche des segments marginaux du couvercle (2) qui sont rabattus en forme de U s'applique pour former une feuillure (5).

2. Vantail de porte selon la revendication 1,
**caractérisés en ce que**
les bandes latérales rabattues (3) de la demi-coque (1) sont assemblées au couvercle (2) par soudage par points.

3. Vantail de porte selon la revendication 1 ou 2,
**caractérisés en ce que**
les bandes latérales (3) formées le long des surfaces périphériques (6) de la demi-coque (1) sont constituées par des bandes planes.

4. Vantail de porte selon la revendication 1 ou 2,
**caractérisé en ce que**
les bandes latérales (3) formées le long des surfaces périphériques (6) de la demi-coque (1) présentent une surface d'appui plane et un bord (9) replié vers l'intérieur, dans la cavité de la feuillure de porte (5).

5. Vantail de porte selon la revendication 1 ou 2,
**caractérisé en ce que**
les bandes latérales (3) formées le long des surfaces périphériques (6) de la demi-coque (1) présentent un profil en forme de L.
